# FASCICULE DE BREVET EUROPEEN

(11) **EP 2 061 050 B1**
(45) Date de publication et mention de la délivrance du brevet: **20.02.2013**
(21) Numéro de dépôt: 08354074.0
(22) Date de dépôt: 08.10.2008
(51) Int. Cl.: H01H 1/22

(54) **Appareil électrique de coupure à contact(s) mobile(s) rotatif(s)**
Elektrisches Unterbrechungsgerät mit Drehunterbrecherkontakt(en)
Electrical switchgear with rotating mobile contact(s)

(30) Priorité: 16.11.2007 FR 0708047
(43) Date de publication de la demande: 20.05.2009
(73) Titulaire: Schneider Electric Industries SAS, 92500 Rueil-Malmaison (FR)
(72) Inventeur: Burnot, Claude, 38050 Grenoble Cedex 09 (FR); Previeux, Laurent, 38050 Grenoble Cedex 09 (FR); Brune, Yves, 38050 Grenoble Cedex 09 (FR); Masnada, Roland, 38050 Grenoble Cedex 09 (FR)
(74) Mandataire: Péru, Laurence

(56) Documents cités:
- EP-A- 0 225 207
- EP-A- 0 773 566

## Description

La présente invention concerne un appareil électrique de coupure logé dans un boîtier isolant et comportant un support de contact supportant au moins un contact mobile, le ou chaque contact mobile étant disposé en regard d'au moins un contact fixe appartenant audit appareil, ledit support étant monté rotatif entre une position d'ouverture pour laquelle le(s) contact(s) mobile(s) est (sont) éloigné(s) du (des) contact(s) fixe(s) et une position de fermeture pour laquelle le(s) contact(s) mobile(s) est (sont) en contact avec le(s) contact(s) fixe(s).

On connaît les brevets US 5794763, FR 2717617 et EP 0773566 décrivant des dispositifs comportant les caractéristiques précédemment mentionnées. Dans ces réalisations, les contacts mobiles sont montés dans un arbre porte-contact et un ressort est placé entre le(s) contact(s) et ledit arbre, de manière que ledit ressort assure le maintien du contact dans son logement assurant ainsi la pression de contact entre le contact mobile et le contact fixe. Selon ces dispositifs, la dispersion de la position des contacts est beaucoup trop importante. Ceci réduit les performances des appareils et notamment des interrupteurs différentiels. Les jeux nécessaires pour le montage, le positionnement, et la mobilité des contacts par rapport à l'arbre porte-contact ne permettent pas un positionnement précis.
En outre, dans certaines de ces réalisations, la liaison pivot est réalisée sur la tranche du contact mobile ce qui peut engendrer de la pollution et entraîner des défauts de discontinuité.
De plus, dans ces réalisations, il est difficile d'augmenter les lignes de fuite, car il faudrait sur-dimensionner les cloisons de séparation.
En outre, les formes des contacts sont complexes, ce qui oblige à augmenter d'autant le volume de cuivre.
On connaît également le document EP 0 225 207 décrivant un appareil de coupure électrique comportant un arbre porte-contacts monté rotatif dans ledit appareil de coupure électrique et comportant un support de contact dit premier et un support de contact dit second monté articulé par rapport audit premier support, ledit support dit second étant destiné à supporter au moins un contact mobile.

La présente invention résout ces problèmes et propose un appareil de coupure électrique dans lequel les performances de fermeture et d'ouverture des contacts sont améliorées et reproductibles, d'où une meilleur reproductibilité des performances des appareils.

A cet effet, la présente invention a pour objet un appareil électrique de coupure selon la revendication 1.

Selon une caractéristique particulière de l'invention, les moyens précités pour assurer la pression de contact comprennent, pour chaque second support de contact, un ressort interposé entre le boîtier et ledit second support.

Selon une autre réalisation, les moyens précités pour assurer la pression de contact comprennent, pour chaque support de contact dit second, un ressort interposé entre le support dit premier et ledit second support.

Selon une réalisation particulière, le ou chaque contact mobile est monté dans un support dit second distinct, chaque second support distinct étant monté rotatif par rapport au support dit premier dans lequel il est monté.

Selon une caractéristique particulière, le support de contact dit premier est un arbre rotatif.

Selon une autre caractéristique, le ou chaque support de contact dit second comporte un logement destiné à recevoir un contact mobile, et des moyens de clipsage du contact mobile à l'intérieur du second support.

Selon une autre caractéristique, le ou chaque contact mobile est constitué par une lame de cuivre plate.

Selon une autre caractéristique, ce dispositif comporte des moyens de verrouillage du (des) support(s) de contact dit second(s) dans le support de contact dit premier, lesdits moyens étant activés lors de l'insertion d'un (respectivement des) contact(s) mobile(s) dans le support de contact dit second correspondant.
Selon une autre caractéristique, l'axe d'articulation du premier support par rapport au boîtier de l'appareil est séparé de l'axe d'articulation du (des) second(s) support(s) par rapport au premier support de manière que le(les) contact(s) mobile(s) glisse(nt) sur le(les) contact(s) fixe(s) à l'accostage.

Selon une autre caractéristique, le ou chaque second support de contact comporte chacun une cloison destinée à masquer la partie du contact mobile qui est en regard de la plage du contact fixe.

Selon une réalisation particulière de l'invention, cette cloison n'est fixée que sur un seul côté du second support de manière à autoriser l'introduction du contact et son clipsage dans le second support par flexion dudit support.

Selon une autre réalisation, cette cloison est amovible.

Selon une autre caractéristique, le ou chaque support dit second comporte deux flasques reliés mécaniquement à au moins l'une de leurs extrémités, les deux flasques étant aptes à être rapprochés l'un de l'autre par déformation élastique du support.

Selon une autre caractéristique, la liaison mécanique entre les deux flasques est réalisée de telle manière que le démontage du(des) support(s) de contact dit second(s) par rapport au support de contact dit premier nécessite le rapprochement des deux flasques, ledit rapprochement étant empêché lorsqu'un contact mobile est introduit dans le support de contact dit second entraînant un verrouillage du second support par rapport au premier.

Selon une autre caractéristique, le(les) support(s) de contact dit second(s) enveloppent le(les) contact(s) mobile(s) de manière à augmenter les lignes de fuite entre les contacts mobiles.

Selon une réalisation particulière, cet appareil est un interrupteur différentiel.

La présente invention a encore pour objet un arbre porte-contacts monté rotatif dans un appareil de coupure électrique comportant au moins un support (dit premier) et au moins un support (dit second) monté articulé par rapport audit (aux dits) premier(s) support(s) autour respectivement d'au moins un axe d'articulation, ledit(lesdits) support(s) dit(s) second(s) étant destiné(s) à supporter au moins un contact mobile, ledit (lesdits) contact(s) mobile(s) étant destiné(s) à coopérer avec respectivement au moins un contact fixe appartenant audit appareil de coupure électrique, ce porte-contact étant caractérisé en ce qu'il comporte des moyens de verrouillage du (des) support(s) de contact dit(s) second(s) dans le support de contact dit premier, lesdits moyens étant activés lors de l'insertion d'un (respectivement des) contact(s) mobile(s) dans le(s) support(s) de contact dit(s) second(s).

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue en plan de la partie intérieure d'un appareil de coupure selon l'invention,
- La figure 2 est une vue en perspective, illustrant un arbre porte-contact équipé de supports de contact et de contacts mobiles selon l'invention,
- Les figures 3,4 et 5 illustrent une autre forme de réalisation de la cloison de séparation entre chaque contact fixe et chaque contact mobile,
- La figure 3 est une vue en coupe transversale de cette cloison, tandis que les figures 4 et 5 sont des vues en perspective d'un support de contact dit second, respectivement en position démontée et en position montée de la lame de contact.

Ces figures illustrent, à titre d'exemple, l'application de l'invention à un appareil électrique tel un interrupteur différentiel du type de celui décrit dans le brevet français FR 2 870 987. Cet appareil électrique est bien connu par lui-même, et ne relevant pas de la présente invention, ne sera pas décrit dans tous ses détails ici.
Seuls en seront décrits les éléments nécessaires à la compréhension de l'invention.
Cet appareil électrique A comporte de manière connue, dans un boîtier B, un support 4,5 de contacts mobiles, monté rotatif dans le boîtier B, les contacts mobiles 2 étant montés en regard d'au moins un contact fixe 3. Ce support de contacts mobiles est monté rotatif entre une position d'ouverture des contacts dans laquelle les contacts mobiles 2 sont séparés des contacts fixes 3 et une position de fermeture dans laquelle les contacts mobiles 2 sont appliqués sur les contacts fixes 3.
Ce support de contacts mobiles comporte un premier support 4 monté rotatif par rapport au boîtier B de l'appareil et plusieurs supports dits seconds 5 monté(s) rotatif(s) par rapport au premier 4 et destiné(s) à supporter les contacts mobiles 2.
Ce premier support 4 est formé dans cette forme particulière de réalisation, par un arbre monté rotatif par rapport au boîtier de l'appareil. Cet arbre comporte des logements 6 destinés à recevoir les supports de contacts dits seconds 5 dans lesquels sont montés les contacts mobiles 2. Ces logements 6 sont délimités chacun par deux parois latérales 7,8 de l'arbre porte-contact 4, chaque paroi latérale 7,8 comportant un pivot d'articulation 9,10, les deux pivots 9,10 formant un axe d'articulation pour le support de contacts 5.
Selon cette forme de réalisation décrite et illustrée, un ressort de pression de contact 15 est interposé entre le support de contact dit premier, c'est-à-dire l'arbre 4, et chacun des supports de contact dits seconds 5.
L'axe d'articulation du premier support 4 est séparé de l'axe d'articulation Y des seconds supports 5 de manière que les contacts mobiles glissent sur les contacts fixes à l'accostage.

Chaque support de contact dit second 5 comporte deux flasques 11,12 reliés mécaniquement à leurs parties inférieure et supérieure et formant entre les deux flasques un logement 13 destiné à recevoir un contact mobile 2 en forme de lame de contact 14. Ce support dit second 5 comporte également des moyens de clipsage (non représentés) de la lame 14 à l'intérieur du support dit second 5. Les deux flasques précités 11,12 de chaque second support 5, comportent sur leurs faces extérieures deux orifices 16,17 destinés à recevoir respectivement les deux pivots d'articulation précités 9,10 du logement correspondant 6 de l'arbre 4, lors du montage du support de contact 5 dans le support de contact dit premier 4.
Le retrait des pivots 9,10 des ouvertures 16,17 prévues dans les flasques 11,12 nécessite le pincement des supports dits seconds 5 de manière à rapprocher les deux flasques 11,12 l'un de l'autre. Ainsi, lorsqu'une lame de contact 14 est introduite à l'intérieur d'un support 5 dit second, ce rapprochement n'est plus possible, d'où il résulte que le support 5 dit second ne peut plus être extrait du support 4 dit premier. Un verrouillage du support dit second 5 par rapport au support 4 dit premier est ainsi réalisé.
Les seconds supports de contact 5 comportent également une cloison 18 destinée à masquer la partie du contact mobile 2 qui est en regard de la plage du contact fixe 3, cette cloison 18 n'étant fixée que sur un seul côté du second support 5 de manière à autoriser l'introduction du contact et son clipsage dans le second support 5 par flexion dudit support.

On notera que sur les figures 3,4 et 5, selon une autre réalisation, une ouverture a été réalisée dans l'un des deux flasques du support de contact, cette ouverture permettant d'ajouter de la souplesse à l'ensemble de manière à éviter la rupture du support de contact dit second 5 au moment du montage.

Grâce à l'articulation du second support 5 sur le premier support 4, chaque contact mobile 2 est positionné avec moins de dispersion que dans l'art antérieur. L'articulation supprime les dispersions dues aux formes des contacts et de l'arbre, lesquelles entraînaient une imprécision du positionnement des contacts. Les contacts sont positionnés maintenant toujours de la même façon. L'usure de l'arbre porte-contacts est réduit au minimum.
Tous les contacts de phase de l'arbre porte-contacts accostent les contacts fixes en même temps. Tous les contacts de phase de l'arbre porte-contacts quittent les contacts fixes en même temps. Les performances de fermeture et d'ouverture sont améliorées et reproductibles.
Compte tenu du fait que l'axe du porte-contact est excentré par rapport à l'axe de l'arbre porte-contact, les contacts mobiles glissent sur les contacts fixes à l'accostage, ce glissement produisant un effet auto-nettoyant.
Compte tenu du fait que les supports de contact enveloppent les contacts pour isoler et augmenter les lignes de fuite, l'isolation est augmentée entre les contacts et par rapport à la face avant. Il n'est ainsi pas nécessaire de rajouter des cloisons sur l'arbre porte-contacts ou d'augmenter l'entraxe entre les contacts.
Compte tenu du fait que le ressort de pression de contact prend appui sur le support de contact, le ressort de pression de contact n'est pas sous tension et il n'est donc pas utile de prévoir une cloison d'isolation supplémentaire.

Grâce à la présence de la cloison fixée d'un côté du support du contact mobile, la distance d'isolement entre les contacts n'est pas réduite par le rapprochement entre la partie du contact mobile qui est en regard avec la plage du contact fixe et le contact fixe. Ainsi, il n'est pas nécessaire de compliquer la forme du contact pour obtenir la bonne distance d'isolement.
Il est également possible de monter différentes épaisseurs de pastille de contacts sans changer l'arbre porte-contacts. Il suffit de changer uniquement le second support de contact.
On a donc réalisé grâce à l'invention, un appareil de coupure électrique ainsi qu'un arbre de contact permettant d'obtenir une meilleur reproductibilité des performances des appareils.

L'invention s'applique avantageusement aux interrupteurs unipolaires ou multipolaires ainsi qu'aux interrupteurs différentiels.

Bien entendu, l'invention n'est pas limitée aux modes de réalisations décrits et illustrés qui n'ont été donnés qu'à titre d'exemple.

Ainsi par exemple, dans la réalisation décrite, les contacts mobiles sont montés articulés chacun dans un support distinct.
Dans une autre réalisation, il aurait pu être envisagé de prévoir que tous les contacts mobiles soient montés dans un support unique.

## Revendications

1. Appareil électrique de coupure logé dans un boîtier isolant et comportant un support de contact dit premier supportant au moins un contact dit mobile, le ou chaque contact mobile étant disposé en regard d'au moins un contact dit fixe appartenant audit appareil, le dit support étant monté rotatif entre une position d'ouverture pour laquelle le(s) contact(s) mobile(s) est(sont) éloigné(s) du (des) contact(s) fixe(s) et une position de fermeture pour laquelle le(s) contact(s) mobile(s) est (sont) en contact avec le(les) contact(s) fixe(s), le (ou les) contact(s) mobile(s) (2) étant monté(s) dans un (ou respectivement des) support(s) dit(s) second(s) (5), ledit(lesdits) second(s) support(s) (5) étant monté(s) articulé(s) par rapport au premier support précité (4), et ledit appareil comportant des moyens pour assurer la pression de contact entre le(s) contact(s) mobile(s) et le(s) contact(s) fixe(s), **caractérisé en ce qu'**il comporte des moyens de verrouillage du (des) support(s) de contact dit second(s)(5) dans le support de contact dit premier (4), lesdits moyens étant activés lors de l'insertion d'un (respectivement des) contact(s) mobile(s) (2) dans le(s) support(s) de contact dit second(s) (5).

2. Appareil électrique de coupure selon la revendication 1, **caractérisé en ce que** les moyens précités pour assurer la pression de contact comprennent, pour chaque second support de contact, un ressort interposé entre le boîtier et ledit second support.

3. Appareil électrique de coupure selon la revendication 1, **caractérisé en ce que** les moyens précités pour assurer la pression de contact comprennent, pour chaque support de contact dit second (5), un ressort (15) interposé entre le support dit premier (4) et ledit second support (5).

4. Appareil électrique de coupure selon l'une quelconque des revendications 1 à 3, **caractérisé en ce que** le ou chaque contact mobile (2) est monté dans un support dit second distinct (5), chaque second support distinct (5) étant monté rotatif par rapport au support dit premier (4) dans lequel il est monté.

5. Appareil électrique de coupure selon l'une quelconque des revendications précédentes, **caractérisé en ce que** le support de contact dit premier (4) est un arbre rotatif.

6. Appareil électrique de coupure selon l'une quelconque des revendications précédentes, **caractérisé en ce que** le ou chaque support de contact dit second (5) comporte un logement (6) destiné à recevoir un contact mobile (2), et des moyens de clipsage du contact mobile (2) à l'intérieur du second support (5).

7. Appareil électrique de coupure selon l'une quelconque des revendications précédentes, **caractérisé en ce que** le ou chaque contact mobile (2) est constitué par une lame de cuivre plate.

8. Appareil électrique de coupure selon l'une quelconque des revendications précédentes, **caractérisé en ce que** l'axe d'articulation X du premier support (4) par rapport au boîtier de l'appareil est séparé de l'axe d'articulation Y du (des) second(s) support(s) par rapport au premier support (4) de manière que le(les) contact(s) mobile(s) (2) glisse(nt) sur le(les) contact(s) fixe(s) (3) à l'accostage.

9. Appareil électrique de coupure selon l'une quelconque des revendications précédentes, **caractérisé en ce que** le ou chaque second support de contact (5) comporte une cloison (18) destinée à masquer la partie du contact mobile (2) qui est en regard de la plage du contact fixe (3).

10. Appareil électrique de coupure selon la revendication 9, **caractérisé en ce que** cette cloison (18) n'est fixée que sur un seul côté du second support (5) de manière à autoriser l'introduction du contact et son clipsage dans le second support (5) par flexion dudit support.

11. Appareil électrique de coupure selon la revendication 9, **caractérisé en ce que** cette cloison est une cloison amovible.

12. Appareil électrique selon l'une quelconque des revendications précédentes, **caractérisé en ce que** le ou chaque second support (5) comporte deux flasques (11,12) reliés mécaniquement à au moins l'une de leurs extrémités et aptes à être rapprochés l'un de l'autre par déformation élastique dudit support (5).

13. Appareil électrique selon la revendication 12, **caractérisé en ce que** la liaison mécanique entre les deux flasques (11,12) est réalisée de telle manière que le démontage du(des) support(s) de contact dit second(s) (5) par rapport au support de contact dit premier (4) nécessite le rapprochement des deux flasques (11,12), ledit rapprochement étant empêché lorsqu'un contact mobile (2) est introduit dans ledit support de contact (5) dit second entraînant un verrouillage du second support (5) par rapport au premier (4).

14. Appareil électrique selon l'une quelconque des revendications précédentes, caractérisé le(les) support(s) de contact dit second(s) enveloppe(nt) le(les) contact(s) mobile(s) (2) de manière à augmenter les lignes de fuite entre les contacts mobiles (2).

15. Appareil électrique selon l'une quelconque des revendications précédentes, **caractérisé en ce que** c'est un interrupteur différentiel.

16. Arbre porte-contacts monté rotatif dans un appareil de coupure électrique comportant au moins un support (dit premier) et au moins un support (5) de contacts dit second, monté articulé par rapport audit (aux dits) premier(s) support(s) autour respectivement d'au moins un axe d'articulation, ledit(lesdits) support(s) dit(s) second(s) étant destiné(s) à supporter au moins un contact mobile (2), ledit (lesdits) contact(s) mobile(s) (2) étant destiné(s) à coopérer avec respectivement au moins un contact fixe (3) appartenant audit appareil de coupure électrique A, **caractérisé en ce qu'**il comporte des moyens de verrouillage du (des) support(s) de contact dit second(s) dans le support de contact dit premier, lesdits moyens étant activés lors de l'insertion d'un (respectivement des) contact(s) mobile(s) dans le(s) support(s) de contact dit second(s).

## Claims

1. An electric switchgear unit housed in an insulating case and comprising a contact support called first contact support supporting at least one contact called movable contact, the or each movable contact being arranged facing at least one contact called stationary contact belonging to said unit, said support being mounted rotating between an open position for which the movable contact(s) is (are) separated from the stationary contact(s) and a closed position for which the movable contact(s) is (are) in contact with the stationary contact(s), the movable contact(s) (2) being fitted in a support (respectively supports) called second support(s) (5), said second support(s) (5) being mounted articulated with respect to the above-mentioned first support (4), and said unit comprising means for providing the contact pressure between the movable contact(s) and the stationary contact(s), **characterized in that** it comprises means for latching the contact support(s) called second contact support(s) (5) in the contact support called first contact support (4), said means being activated on insertion of a (respectively of the) movable contact(s) (2) in the contact support(s) called second contact support(s) (5).

2. The electric switchgear unit according to claim 1, **characterized in that**, for each second contact support, the above-mentioned means for providing the contact pressure comprise a spring fitted between the case and said second support.

3. The electric switchgear unit according to claim 1, **characterized in that**, for each contact support called second contact support (5), the above-mentioned means for providing the contact pressure comprise a spring (15) fitted between the support called first support (4) and said second support (5).

4. The electric switchgear unit according to any one of claims 1 to 3, **characterized in that** the or each movable contact (2) is fitted in a support called distinct second support (5), each distinct second support (5) being mounted rotating with respect to the support called first support (4) in which it is fitted.

5. The electric switchgear unit according to any one of the foregoing claims, **characterized in that** the contact support called first contact support (4) is a rotating shaft.

6. The electric switchgear unit according to any one of the foregoing claims, **characterized in that** the or each contact support called second contact support (5) comprises a housing (6) designed to receive a movable contact (2), and means for clipping the movable contact (2) inside the second support (5).

7. The electric switchgear unit according to any one of the foregoing claims, **characterized in that** the or each movable contact (2) is formed by a flat copper blade.

8. The electric switchgear unit according to any one of the foregoing claims, **characterized in that** the articulation axis X of the first support (4) with respect to the case of the unit is separated from the articulation axis Y of the second support(s) with respect to the first support (4) so that the movable contact(s) (2) slide(s) on the stationary contact(s) (3) when abutment takes place.

9. The electric switchgear unit according to any one of the foregoing claims, **characterized in that** the or each second contact support (5) comprises a partition (18) designed to mask the part of the movable contact (2) that is facing the strip of the stationary contact (3).

10. The electric switchgear unit according to claim 9, **characterized in that** this partition (18) is fixed on one side of the second support (5) only so as to allow the contact to be inserted and clipped into the second support (5) by flexion of said support.

11. The electric switchgear unit according to claim 9, **characterized in that** this partition is a removable partition.

12. The electric switchgear unit according to any one of the foregoing claims, **characterized in that** the or each second support (5) comprises two flanges (11,12) mechanically connected via at least one of the their ends and able to be moved towards one another by elastic deformation of said support (5).

13. The electric switchgear unit according to 12, **characterized in that** the mechanical connection between the two flanges (11,12) is made in such a way that disassembly of the contact support(s) called second contact support(s) (5) with respect to the contact support called first contact support (4) requires the two flanges (11,12) to be moved towards one another, this moving towards one another being prevented when a movable contact (2) is inserted in said contact support (5) called second contact support resulting in latching of the second support (5) with respect to the first support (4).

14. The electric switchgear unit according to any one of the foregoing claims, **characterized in that** the contact support(s) called second contact support(s) envelop the movable contact(s) (2) so as to increase the creepage distances between the movable contacts (2).

15. The electric switchgear unit according to any one of the foregoing claims, **characterized in that** it is a differential switch.

16. A contact support shaft mounted rotating in an electric switchgear unit comprising at least one support (called first support) and at least a support (called second support), mounted articulated with respect to said first support(s) respectively around at least one articulation axis Y, said support(s) called second support(s) being designed to support at least one movable contact (2), said movable contact(s) (2) being designed to respectively collaborate with at least one stationary contact (3) belonging to said electric switchgear unit A, **characterized in that** it comprises means for latching the contact support(s) called second contact support(s) (5) in the contact support called first contact support, said means being activated on insertion of a (respectively of the) movable contact(s) in the contact support(s) called second contact support(s).

## Patentansprüche

1. Elektrisches Schaltgerät in einem Isolierstoffgehäuse mit einem Kontaktträger, der als erster Kontaktträger bezeichnet wird und mindestens einen sogenannten beweglichen Kontakt trägt, welcher bewegliche Kontakt/welche beweglichen Kontakte mindestens einem sogenannten feststehenden Kontakt des genannten Schaltgeräts gegenüber liegen, wobei der genannte Träger drehbar gelagert ist und zwischen einer Ausschaltstellung, in welcher der bewegliche Kontakt/die beweglichen Kontakte vom feststehenden Kontakt/den feststehenden Kontakten zurückgezogen ist/sind, sowie einer Einschaltstellung verschwenkt werden kann, in welcher der bewegliche Kontakt/ die beweglichen Kontakte auf dem feststehenden Kontakt/den feststehenden Kontakten aufliegen, der bewegliche Kontakt/die beweglichen Kontakte (2) auf einem Träger/auf Trägern (5) montiert sind, die als zweite Träger bezeichnet werden und in Bezug zum genannten ersten Träger (4) gelenkig gelagert sind, und das genannte Schaltgerät Mittel umfasst, um den Kontaktdruck zwischen dem beweglichen Kontakt/ den beweglichen Kontakten und dem feststehenden Kontakt/den feststehenden Kontakten zu gewährleisten, **dadurch gekennzeichnet, dass** das Schaltgerät Mittel zur Verrieglung des/der sogenannten zweiten Kontaktträgers/Kontaktträger (5) auf dem/ den sogenannten ersten Kontaktträger/ Kontaktträgern (4) umfasst, welche Mittel beim Einsetzen eines beweglichen Kontakts/von beweglichen Kontakten (2) in den/die sogenannten zweiten Kontaktträger (5) aktiviert werden.

2. Elektrisches Schaltgerät nach Anspruch 1, **dadurch gekennzeichnet, dass** die genannten Mittel zur Gewährleistung des Kontaktdrucks an jedem der sogenannten zweiten Kontaktträger einen zwischen Gehäuse und dem genannten zweiten Kontaktträger eingesetzte Feder umfassen.

3. Elektrisches Schaltgerät nach Anspruch 1, **dadurch gekennzeichnet, dass** die genannten Mittel zur Gewährleistung des Kontaktdrucks an jedem der sogenannten zweiten Kontaktträger (5) einen zwischen dem sogenannten ersten Kontaktträger (4) und dem genannten zweiten Kontaktträger (5) eingesetzte Feder (15) umfassen.

4. Elektrisches Schaltgerät nach irgendeinem der Ansprüche 1 bis 3 **dadurch gekennzeichnet, dass** der/jeder bewegliche Kontakt (2) auf einem sogenannten anderen, zweiten Kontaktträger (5) montiert ist, wobei jeder andere, zweite Kontaktträger (5) in Bezug zum sogenannten ersten Kontaktträger (4), auf dem er montiert ist, drehbar gelagert ist.

5. Elektrisches Schaltgerät nach irgendeinem der vorhergehenden Ansprüche, **dadurch gekennzeichnet, dass** der sogenannte erste Kontaktträger (4) als Welle ausgebildet ist.

6. Elektrisches Schaltgerät nach irgendeinem der vorhergehenden Ansprüche, **dadurch gekennzeichnet, dass** der/jeder sogenannte zweite Kontaktträger (5) eine Aufnahme (6) zum Einsetzen eines beweglichen Kontakts (2) sowie Mittel zur Schnappbefestigung des beweglichen Kontakts (2) im zweiten Kontaktträger(5) umfasst.

7. Elektrisches Schaltgerät nach irgendeinem der vorhergehenden Ansprüche, **dadurch gekennzeichnet, dass** der/jeder bewegliche Kontakt (2) als Flachkupferstück ausgebildet ist.

8. Elektrisches Schaltgerät nach irgendeinem der vorhergehenden Ansprüche, **dadurch gekennzeichnet, dass** die Drehachse X zur Rotation des ersten Kontaktträgers (4) relativ zum Gehäuse getrennt von der Drehachse Y zur Rotation des/der zweiten Kontaktträgers/Kontaktträger in Bezug zum ersten Kontaktträger (4) ausgeführt ist, derart, dass der bewegliche Kontakt/die beweglichen Kontakte (2) bei Kontaktgabe über den/die feststehenden Kontakt/Kontakte (3) gleiten.

9. Elektrisches Schaltgerät nach irgendeinem der vorhergehenden Ansprüche, **dadurch gekennzeichnet, dass** der/jeder sogenannte zweite Kontaktträger (5) eine Wand (18) umfasst, die dazu dient, den Bereich des beweglichen Kontakts (2) abzudecken, der dem feststehenden Kontakt (3) gegenüber liegt.

10. Elektrisches Schaltgerät nach Anspruch 9, **dadurch gekennzeichnet, dass** diese Wand (18) nur an einer Seite des zweiten Kontaktträgers (5) befestigt ist, derart, dass der Kontakt durch Verbiegen des zweiten Kontaktträgers (5) in diesen eingesetzt und dort durch Einschnappen befestigt werden kann.

11. Elektrisches Schaltgerät nach Anspruch 9, **dadurch gekennzeichnet, dass** diese Wand herausnehmbar ausgebildet ist.

12. Elektrisches Schaltgerät nach irgendeinem der vorhergehenden Ansprüche, **dadurch gekennzeichnet, dass** der zweite/alle zweiten Kontaktträger (5) zwei Seitenstege (11, 12) umfasst/umfassen, die an mindestens einem ihrer Enden mechanisch miteinander verbunden sind und durch elastische Verformung des genannten Trägers (5) einander angenähert werden können.

13. Elektrisches Schaltgerät nach Anspruch 12, **dadurch gekennzeichnet, dass** die mechanische Verbindung zwischen den beiden Seitenstegen (11,12) so ausgeführt ist, dass zum Abbauen des/der sogenannten zweiten Kontaktträgers/Kontaktträger vom/von den sogenannten ersten Kontaktträger/Kontaktträgern (4) die beiden Seitenstege (11, 12) aneinander angenähert werden müssen, wobei die genannte Annäherung verhindert wird, wenn ein beweglicher Kontakt (2) im genannten, sogenannten zweiten Kontaktträger eingesetzt ist (5) und eine Verriegelung des genannten zweiten Kontaktträgers (5) in Bezug zum ersten Kontaktträger (4) bewirkt.

14. Elektrisches Schaltgerät nach irgendeinem der vorhergehenden Ansprüche, **dadurch gekennzeichnet, dass** der sogenannte zweite/die sogenannten zweiten Kontaktträger (2) um den/die beweglichen Kontakt/Kontakte geführt ist/sind, um die Kriechstrecke zwischen den beweglichen Kontakten (2) zu verlängern.

15. Elektrisches Schaltgerät nach irgendeinem der vorhergehenden Ansprüche, **dadurch gekennzeichnet, dass** es als Differenzstrom-Schutzschalter ausgebildet ist.

16. In einem elektrischen Schaltgerät drehbar gelagerte Kontaktträgerwelle, die min-destens einen (sogenannten) ersten Träger und mindestens einen sogenannten zweiten Kontaktträger (5) umfasst, welcher in Bezug zum/zu den genannten ersten Träger/Trägern (4) gelenkig gelagert ist und um mindestens eine Gelenkachse verschwenkt werden kann, wobei der genannte, sogenannte zweite Träger dazu dient/ die genannten sogenannten zweiten Träger dazu dienen, mindestens einen beweg-lichen Kontakt (2) zu tragen, welcher bewegliche Kontakt (2) dazu dient/ welche beweglichen Kontakte (2) dazu dienen, mit mindestens einem zugeordneten fest-stehenden Kontakt (3) des genannten elektrischen Schaltgeräts A zusammenzuwirken, **dadurch gekennzeichnet, dass** die Kontaktträgerwelle Mittel zur Verriegelung des/der sogenannten zweiten Kontaktträgers/Kontaktträger auf dem/den sogenannten ersten Kontaktträger/Kontaktträgern umfasst, welche Mittel beim Einsetzen eines beweg-lichen Kontakts/von beweglichen Kontakten in den/die sogenannten zweiten Kontakt-träger aktiviert werden.
